# DEMANDE DE BREVET EUROPEEN

(11) **EP 2 380 816 A1**
(43) Date de publication de la demande: **26.10.2011**
(21) Numéro de dépôt: 11370005.8
(22) Date de dépôt: 03.02.2011
(51) Int. Cl.: B65D 19/00

(54) **Palette en carton ondulé destinée à la manutention d'une charge**

(30) Priorité: 18.02.2010 FR 1000672
(71) Demandeur: Lootvoet, Jean Pierre, 62960 Bomy (FR)
(72) Inventeur: Lootvoet, Jean Pierre, 62960 Bomy (FR)

(57) **Abrégé**

Palette en carton ondulé destinée à la manutention d'une charge.

La présente invention concerne une palette constituée intégralement de carton ondulé et d'agrafes. Le procédé d'assemblage de cette palette et des plots n'utilise aucune colle ou autre substance similaire; elle est par conséquent entièrement recyclable et peut provenir d'éléments recyclés. Par ailleurs, de par sa morphologie et l'agencement de ses plots, cette palette remplit les mêmes fonctions que les palettes légères en bois.

Cette palette est constituée d'un plateau inférieur (1) pourvu d'au moins une ouverture (6) et d'un plateau supérieur (2), tous deux en carton ondulé, entre lesquels sont agencés d'une façon particulière différents plots (3) constitués de plaquettes (4) de carton ondulé agrafées (5) entre elles. Les deux plateaux (1 et 2) sont fixés aux plots (3) par l'intermédiaire d'agrafes (7).

Cette palette est une alternative aux palettes à usage unique utilisées dans l'industrie.

## Description

La présente invention concerne une palette constituée d'un plateau supérieur, de plots et d'un plateau inférieur en carton ondulé, assemblés à l'aide d'agrafes.

Lorsque la réutilisation de palettes n'est pas possible ou pas rentable, les conditionneurs utilisent des palettes à usage unique. Ces palettes sont de nos jours majoritairement en bois, ce qui engendre des coûts d'achat et de recyclage élevés. Une solution à ces problèmes consiste à utiliser des palettes en carton. De nombreuses palettes en carton existent déjà mais toutes ne peuvent pas se substituer à ces palettes en bois de par leur morphologie ou leurs caractéristiques mécaniques.

La présente invention comporte un plateau supérieur en carton ondulé, un plateau inférieur en carton ondulé et des plots en carton ondulé, lesquels sont fixés à l'aide d'agrafes entre les deux plateaux précédents.
Les plots, au minimum de quatre, sont constitués de plaquettes de carton ondulé traversées par une ou plusieurs agrafes et sont répartis de manière homogène pour permettre l'accès aux fourches d'un instrument de manutention. Par ailleurs, les plots sont de taille inférieure ou égale à ceux des palettes en bois dites « légères », rendant ainsi possible l'emploi de cette présente invention dans des processus de conditionnement utilisant la détection automatique des plots.
Les plots sont disposés de sorte que les cannelures de leurs plaquettes soient orientées orthogonalement à celles des plateaux supérieur et inférieur. Cette disposition permet de tirer profit de la résistance à la compression élevée du carton ondulé en l'orientant face à la charge.
Une première partie des plots est disposée de façon à ce que leurs plaquettes soient parallèles à la longueur des plateaux supérieur et inférieur et une seconde partie des plots est disposée de façon à ce que leurs plaquettes soient parallèles à la largeur des plateaux supérieur et inférieur. Cette disposition permet d'obtenir une palette stable quelque soit la direction de transport. Qualité nécessaire notamment lors de transferts sur des convoyeurs à rouleaux.
Le procédé d'assemblage de la palette et des plots n'utilise aucune colle ou autre substance similaire. La palette est par conséquent intégralement recyclable et peut être fabriquée à partir d'éléments recyclés.
Selon des modes particuliers de réalisation :
- le plateau supérieur peut être composé d'une ou plusieurs plaques de carton ondulé, en fonction de la rigidité recherchée.
- le plateau inférieur peut disposer d'au moins une ouverture pour le passage des roues d'un transpalette ou d'un moyen de manutention équivalent. La composition majoritairement pleine de matière de ce plateau permet de faciliter les transferts sur convoyeurs à rouleaux en offrant une surface d'appui importante.

Les dessins annexés illustrent l'invention :
- Les figures 1 et 2 représentent un plot.
- La figure 3 représente un exemple d'agencement des plots.
- La figure 4 représente le plateau inférieur sur lequel ont été disposé et agrafé neuf plots selon l'agencement décrit juste avant.
- La figure 5 représente un exemple de palette ainsi obtenu.

En référence à ses dessins, la palette possède des plots (3), ceux-ci sont constitués de plusieurs plaquettes (4) de carton ondulé disposées côte à côte et traversées par une ou plusieurs agrafes (5).
Le plateau inférieur (1), provient d'une plaque de carton ondulé dans laquelle a été soutiré de la matière pour former une ou plusieurs ouvertures (6).
Les plots (3) sont agrafés (7) sur le plateau inférieur (1) de façon à ce que les cannelures de leurs plaquettes (4) soient orthogonales à celles du plateau inférieur (1). Les plots (3) sont répartis de manière homogène sur le plateau inférieur (1) et se distinguent en deux catégories : les plots (3) dont lés plaquettes (4) sont parallèles à la longueur des plateaux supérieur (2) et inférieur (1) et les plots (3) dont les plaquettes (4) sont parallèles à la largeur des plateaux supérieur (2) et inférieur (1).
Le plateau supérieur (2) est agrafé (7) sur les plots (3) de façon à ce qu'il soit parallèle au plateau inférieur (1).
La présente invention est une alternative aux palettes à usage unique utilisées dans l'industrie.

## Revendications

1. Palette pour la manutention d'une charge, comportant un plateau supérieur (2) en carton ondulé, un plateau inférieur (1) en carton ondulé et des plots (3) en carton ondulé, **caractérisée en ce que** les plots (3) constitués de plaquettes (4) de carton ondulé traversées par une ou plusieurs agrafes (5), sont répartis et agrafés (7) entre les plateaux supérieur (2) et inférieur (1) de sorte que les cannelures des plaquettes (4) de ces plots (3) soient orientées orthogonalement à celles des plateaux supérieur (2) et inférieur (1), et **en ce qu'**une partie des plots (3) aient leurs plaquettes (4) parallèles à la longueur des plateaux supérieur (2) et inférieur (1) et l'autre partie aient leurs plaquettes (4) parallèles à la largeur des plateaux supérieur (2) et inférieur (1).

2. Palette selon la revendication 1 **caractérisée en ce que** le procédé d'assemblage de la palette et des plots n'utilise aucune colle ou substance similaire.

3. Palette selon la revendication 1 **caractérisée en ce que** le plateau supérieur (2) se compose d'une ou plusieurs plaques de carton ondulé.

4. Palette selon la revendication 1 **caractérisée en ce que** le plateau inférieur (1) possède au moins une ouverture (6).
